# EUROPÄISCHE PATENTSCHRIFT

(11) **EP 0 406 528 B1**
(45) Veröffentlichungstag und Bekanntmachung des Hinweises auf die Patenterteilung: **01.09.1993**
(21) Anmeldenummer: 90106689.4
(22) Anmeldetag: 06.04.1990
(51) Int. Cl.: F01L 1/02

(54) **Nockenwellenantrieb eines Mehrzylinder-V-Motors**
Camshaft drive for multicylinder V-engine
Entraînement d'arbre à cames pour moteur en V à plusieurs cylindres

(30) Priorität: 01.07.1989 DE 3921716
(43) Veröffentlichungstag der Anmeldung: 09.01.1991
(73) Patentinhaber: Dr.Ing.h.c. F. Porsche Aktiengesellschaft, 70435 Stuttgart (DE)
(72) Erfinder: Ampferer, Herbert, Dipl.-Ing. (FH), D-7123 Sachsenheim 2 (DE)

(56) Entgegenhaltungen:
- EP-A- 0 112 494
- EP-A- 0 245 791
- FR-A- 2 059 220
- US-A- 2 963 009

## Beschreibung

Die Erfindung betrifft einen Nockenwellenantrieb eines Mehrzylinder-V-Motors nach dem Oberbegriff des Anspruchs 1.

Ein derartiger Nockenwellenantrieb ist aus FR-A- 2 059 220 bekannt. Beiden Zylinderreihen eines V-Motors sind zur Ventilbetätigung je zwei obenliegende Nockenwellen zugeordnet, die mit zwei Kettentrieben von einem in V-Mitte gelegenen Zwischenrad angetrieben werden. Das Zwischenrad ist zusammengesetzt aus den beiden die Nockenwellen antreibenden Kettenrädern und einem Kettenrad, das von der Kurbelwelle angetrieben wird.

Aus US-A-2 963 009 ist ein Nockenwellenantrieb eines V-Motors bekannt, der am abtriebsseitigen Ende der Kurbelwelle angeordnet ist. Jeder Zylinderreihe ist zur Ventilbetätigung eine Nockenwelle zugeordnet. Die beiden Nockenwellen werden von der Kurbelwelle mit -mehreren Stirnzahnrädern angetrieben.

Es ist die Aufgabe der Erfindung, einen kompakten, wenig Bauraum beanspruchenden Nockenwellenantrieb zu schaffen, der weniger Geräusche verursacht und zur Dämpfung der von der Kurbelwelle und den Nockenwellen ausgehenden Drehschwingungen beiträgt.

Zur Lösung dieser Aufgabe dienen die im Kennzeichen des Anspruchs 1 angegebenen Merkmale. Da zum Antrieb der Nockenwellen vom Zwischenrad aus ein Kettentrieb dient, wird der Antriebsstrang deutlich leiser und trägt zur Schwingungsdämpfung bei. Denn die Ketten haben im Gegensatz zu starren Zahnrädern eine gewisse Elastizität und sind so in der Lage, die Amplituten der in sie eingeleiteten Schwingungen zu dämpfen. Wenn der Nockenwellenantrieb am abtriebsseitigen Ende der Kurbelwelle nahe dem Schwungrad angeordnet ist, liegt er an einer Stelle der Kurbelwelle, die besonders schwingungsarm ist, so daß auch bei höchsten Motordrehzahlen die Gewähr für Dauerhaltbarkeit und einen niederen Geräuschpegel gegeben ist.

Weitere die Erfindung ausgestaltende konstruktive Merkmale enthalten die Unteransprüche.

Ein Ausführungsbeispiel der Erfindung ist in der Zeichnung dargestellt und wird nachfolgend erläutert.

Es zeigt:
- Fig. 1: Querschnitt einer Hubkolben-Brennkraftmaschine mit Nockenwellenantrieb,
- Fig. 2: Ölpumpenantrieb einer Hubkolben-Brennkraftmaschine nach Fig. 1,
- Fig. 3: Längsschnitt durch den Nockenwellen- und Ölpumpenantrieb nach Fig.1 und Fig. 2.

An einer in einem Kurbelgehäuse 1 gelagerten Kurbelwelle 2 eines 8-Zylinder-V-Motors ist an die abtriebsseitige Stirnfläche ein Schwungrad 3 mit mehreren Schrauben 4 angeschraubt. Zwischen dem Schwungrad 3 und dem Endlager 5 ist ein von der Kurbelwelle 2 ausgehender Nockenwellenantrieb angeordnet. Er besteht aus einem mit einem Kurbelwellenzahnrad 6 kämmenden Zahnrad 7 eines Zwischenrads 8 und zwei von dem Zwischenrad 8 angetriebenen Kettentrieben zu den vier, den beiden Zylinderreihen 9, 10 zugeordneten Nockenwellen 11, 12, 13, 14, die jeweils ein Doppelkettenrad 11', 12', 13', 14' tragen. Die Doppelkettenräder 11', 12' werden mit einer Doppelrollenkette 15 von einem Doppelkettenrad 16, die Doppelkettenräder 13', 14' mit einer Doppelrollenkette 17 von einem Doppelkettenrad 18 angetrieben. Die Doppelkettenräder 16, 18 sind einstückig ausgebildet und auf der Nabenhülse 19 des Zahnrads 7 befestigt.

An der anderen Stirnseite des Zahnrades 7 ist eine Ölpumpe 20 angeordnet, die hydraulische Verdrehvorrichtungen 21, 22 an den Nockenwellen 11, 13 mit Hydraulikdruck versorgt. Mit den Verdrehvorrichtungen wird die Drehlage zwischen den Nockenwellen 11, 13 und den ihnen zugeordneten Kettenräder 11', 13' geändert. Auf einer Hohlnabe 23 des Zahnrades 7 ist ein Pumpenrad 24 befestigt. Die Ölpumpe 20 ist durch einen Pumpendeckel 25 abgedeckt, der zusammen mit einer an ihm festgeschraubten Deckscheibe 26 das Pumpengehäuse bildet. Im Pumpendeckel 15 ist eine Lagerhülse 27 befestigt, auf der das Zwischenrad 8 gelagert ist und durch die hindurch die Ölzufuhr zur Ölpumpe 20 erfolgt.

Da die Zahnradübersetzung von der Kurbelwelle 2 zum Zwischenrad 8 ein Verhältnis von 1:2 hat, die Kettenradübersetzung vom Zwischenrad 8 zu den Nokkenwellen 11, 12, 13, 14 aber 1:1 ist, laufen die Nockenwellen 11, 12, 13, 14 mit halber Kurbelwellendrehzahl um.

Die Hauptölpumpe 30 wird von der Kurbelwelle 2 mit einem Kettentrieb 31 angetrieben . Sie saugt Schmieröl aus der Ölwanne 32 an und pumpt es mit einem Druck von ca. 3 bar zu den zu schmierenden Lagerstellen der Brennkraftmaschine. Ein Teilstrom diese Öls gelangt über die Zentralbohrung der Lagerhülse 27 zu der Ölpumpe 20, die den Öldruck auf ca. 8 bar erhöht und auf die hydraulischen Nockenwellenverdrehvorrichtungen 21 gibt. Da dieser Hydraulikdruck sehr hoch ist, können die Nockenwellenverdrehvorrichtungen 21 in erwünschter Weise kleinvolumig ausgeführt werden.

Der Kettentrieb 31 wird gebildet durch ein auf der Kurbelwelle 2 befestigtes Kettenrad 33, eine Kette 34 und ein an der Hauptölpumpe 30 befestigtes Kettenrad 35. Das Kettenrad 33 ist aus zwei Halbschalen zusammengesetzt, die durch radiales Sprengen einer zylindrischen Kettenradnabe gebildet wurden. In einer Nut 36 der Kurbelwelle 2 sind die beiden Halbschalen des Kettenrades 33 an ihrer Bruchstelle wieder zusammengefügt und axial gehalten. Ein auf das Kettenrad 35 aufgezogener Spannring 37 hält die beiden Halbschalen radial zusammen. Mit einer in der Kurbelwelle 2 festen Paßhülse 38, die bei Montage durch eine zu ihr fluchtende Bohrung 39 des Schwungrades durchgesteckt wurde, wird das Kettenrad 33 in Umfangsrichtung arretiert. Der Zahnkranz 40 des Kettenrades 33 und somit der gesamte Kettentrieb 31 liegt mittig zwischen den beiden Doppelkettenrädern 16, 18 des Nockenwellenantriebs.

Das Kurbelwellenzahnrad 6 wird zur Montage über die glatt abgedrehte Mantelfläche 41 der Kurbelwelle 2 geschoben, bis es an dem Spannring 37 anliegt. An dieser Sitzstelle wird es auf die Kurbelwelle 2 aufgeschrumpft.

## Patentansprüche

1. Nockenwellenantrieb eines Mehrzylinder-V-Motors, dessen Ventile durch je zwei einer Zylinderreihe zugeordnete, oben liegende Nockenwellen (11, 12; 13, 14) betätigt werden, die von der Kurbelwelle (2) über ein Zwischenrad (8) angetrieben sind, wobei das Zwischenrad (8) ein von einem Kurbelwellenzahnrad (6) angetriebenes Zahnrad (7) sowie zwei Kettenräder (16, 18) aufweist, mit denen jeweils die beiden Nockenwellen (11, 12; 13, 14) einer Zylinderreihe (9; 10) mit einer Kette (15; 17) angetrieben sind, dadurch gekennzeichnet, daß der Nockenwellenantrieb am abtriebsseitigen Ende der Kurbelwelle (2) nahe am Schwungrad (3) angeordnet ist, daß das Kurbelwellenzahnrad (6) und das Zahnrad (7) miteinander kämmen, und daß die Kettenräder (16, 18) an der einen Stirnseite des Zahnrads (7) auf dessen Nabenhülse (19) befestigt sind und das so gebildete Zwischenrad (8) auf einer Lagerhülse (27) gelagert ist, die im Kurbelgehäuse (1) befestigt ist.

2. Nockenwellenantrieb nach Anspruch 1, dadurch gekennzeichnet, daß zumindest die die Einlaßventile betätigenden Nockenwellen (11, 13) beider Zylinderreihen (9, 10) mit hydraulischen Verdrehvorrichtungen (21, 22) in ihrer Relativlage verstellbar sind und daß die Verdrehvorrichtungen (21, 22) Hydraulikdruck erhalten von einer Ölpumpe (20), die koaxial am Zwischenrad (8) angeordnet, in seine Außenkontur integriert und von ihm angetrieben ist.

3. Nockenwellenantrieb nach Anspruch 1 und 2, dadurch gekennzeichnet, daß das Pumpenrad (24) der Ölpumpe (20) an der anderen Stirnseite des Zahnrads (7) auf dessen Hohlnabe (23) befestigt ist.

4. Nockenwellenantrieb nach Anspruch 1 und 2, dadurch gekennzeichnet, daß die Lagerhülse (27) in dem am Kurbelgehäuse (1) angebrachten Pumpendeckel (25) abgedichtet befestigt ist.

5. Nockenwellenantrieb nach Anspruch 1, dadurch gekennzeichnet, daß die Kettenräder (16, 18) als Doppelkettenräder (16, 18) ausgestaltet sind und die Nockenwellen (11, 12, 13, 14) mit Doppelrollenketten (15, 17) antreiben.

6. Nockenwellenantrieb nach Anspruch 1, dadurch gekennzeichnet, daß die Zahnradübersetzung von der Kurbelwelle (2) zum Zwischenrad (8) 1:2 beträgt.

## Claims

1. A camshaft drive for a multiple-cylinder V-engine, the valves of which are actuated by two respective camshafts (11, 12; 13, 14) situated at the top and associated with one row of cylinders and driven by the crankshaft (2) by way of an intermediate gear (8), the intermediate gear (8) comprising a gearwheel (7) driven by a crankshaft gearwheel (6) and two sprocket wheels (16, 18) by which the two respective camshafts (11, 12; 13, 14) of one row of cylinders (9; 10) are driven by a chain (15; 17), **characterized in that** the camshaft drive is arranged at the driven end of the crankshaft (2) close to the flywheel (3), the crankshaft gearwheel (6) and the gearwheel (7) mesh with each other, and the sprocket wheels (16, 18) are secured to one end face of the gearwheel (7) on the hub sleeve (19) thereof and the intermediate gear (8) formed in this way is mounted on a bearing sleeve (27) secured in the crankcase (1).

2. A camshaft drive according to Claim 1, **characterized in that** at least the camshafts (11, 13) - actuating the inlet valves - of the two rows of cylinders (9, 10) are displaceable in their relative position by hydraulic torsion devices (21, 22), and the torsion devices (21, 22) receive hydraulic pressure from an oil pump (20) which is arranged coaxially on the intermediate gear (8), is incorporated in the outer profile thereof and is driven thereby.

3. A camshaft drive according to Claims 1 and 2, **characterized in that** the gear (24) of the oil pump (20) is secured to the other end face of the gearwheel (7) on the hollow hub (23) thereof.

4. A camshaft drive according to Claims 1 and 2, **characterized in that** the bearing sleeve (27) is secured in a sealed manner in the pump cover (25) mounted on the crankcase (1).

5. A camshaft drive according to Claim 1, **characterized in that** the sprocket wheels (16, 18) are constructed in the form of double sprocket wheels (16, 18) and drive the camshafts (11, 12, 13, 14) with double roller chains (15, 17).

6. A camshaft drive according to Claim 1, **characterized in that** the gearwheel ratio from the crankshaft (2) to the intermediate gear (8) is 1 : 2.

## Revendications

1. Entraînement d'arbre à cames pour moteur en V à plusieurs cylindres, dont les soupapes sont actionnées au moyen chaque fois de deux arbres à cames (11, 12; 13, 14) montés en tête, associés à une rangée de cylindres et entraînés par le vilebrequin (2) par l'intermédiaire d'une roue intermédiaire (8), la roue intermédiaire (8) présentant une roue dentée (7) entraînée par un pignon de vilebrequin (6) ainsi que deux roues à chaînes (16, 18) à l'aide desquelles chaque fois les deux arbres à cames (11, 12; 13, 14) d'une rangée de cylindres (9; 10) sont entraînés à l'aide d'une chaîne (15; 17), caractérisé en ce que l'entraînement d'arbre à cames est disposé du côté entraîné du vilebrequin (2), près du volant d'inertie (3), en ce que le pignon de vilebrequin (6) et la roue dentée (7) s'engrènent, et en ce que les roues à chaînes (16, 18) sont fixées sur une face frontale de la roue dentée (7), sur sa douille de moyeu (19) et la roue intermédiaire (8) ainsi formée étant montée à rotation sur une douille de palier (27), fixée dans le carter de vilebrequin 1.

2. Entraînement d'arbre à cames selon la revendication 1, caractérisé en ce qu'au moins la position relative des arbres à cames (11, 13), actionnant les soupapes d'admission, des deux rangées de cylindres (9, 10), sont réglables avec des dispositifs de rotation (21, 22) hydrauliques et en ce que les dispositifs de rotation 21, 22 recoivent une pression hydraulique venant d'une pompe à huile (20), disposée coaxialement sur la roue intermédiaire (8), intégrée dans son contour extérieur et entraînée par elle.

3. Entraînement d'arbre à cames selon la revendication 1 et 2, caractérisé en ce que la roue de pompe (24) de la pompe à huile (20) est fixée sur l'autre face frontale de la roue dentée (7), sur son moyeu creux (23).

4. Entraînement d'arbre à cames selon la revendication 1 et 2, caractérisé en ce que la douille de palier (27) est fixée de façon étanche dans le couvercle de pompe (25) monté sur le carter de vilebrequin (1).

5. Entraînement d'arbre à cames selon la revendication 1 et 2, caractérisé en ce que les roues à chaîne (16, 18) sont réalisées sous forme de roues à chaînes doubles (16, 18) et entraînent les arbres à cames (11, 12, 13, 14) à l'aide de chaines doubles à rouleaux (15, 17).

6. Entraînement d'arbre à cames selon la revendication 1, caractérisé en ce que le rapport de transmission des roues dentée entre le vilebrequin (2) et la roue intermédiaire (8) et de 1 : 2.
